# EUROPÄISCHE PATENTSCHRIFT

(11) **EP 2 662 479 B1**
(45) Veröffentlichungstag und Bekanntmachung des Hinweises auf die Patenterteilung: **29.04.2015**
(21) Anmeldenummer: 13001770.0
(22) Anmeldetag: 06.04.2013
(51) Int. Cl.: D03C 7/08, D03D 19/00

(54) **Webmaschine mit Dreherbindungsvorrichtungen**
Weaving machine with leno devices
Machine à tisser avec dispositifs pas de gaze

(30) Priorität: 11.05.2012 DE 102012009420
(43) Veröffentlichungstag der Anmeldung: 13.11.2013
(73) Patentinhaber: Gebrüder Klöcker GmbH, 46325 Borken-Weseke (DE)
(72) Erfinder: Hockemeyer Kurt, 46325 Borken (DE); Schwemmlein Christoph Dr., 46325 Borken (DE)
(74) Vertreter: Walther, Walther & Hinz GbR

(56) Entgegenhaltungen:
- EP-A1- 1 052 317
- EP-A2- 1 302 575
- DE-C1- 19 647 495
- DE-C1- 19 743 872
- DE-U1- 29 708 758
- JP-Y- S4 415 021

## Beschreibung

Die Erfindung betrifft eine Einrichtung zur Herstellung eines Gewebes.

Derartige Einrichtungen zur Gewebeherstellung sind als übliche Webmaschinen bekannt. Eine solche Webmaschine umfasst mehrere gegenläufig angetriebene Webschäfte, wobei an den Webschäften eine Vielzahl von Webelitzen nebeneinander angeordnet sind, wobei durch die Webelitzen die Kettfäden geführt sind, die vom Kettbaum ablaufen. Die Schäfte laufen zueinander gegenläufig, sodass bei einer solchen gegenläufigen Bewegung der Schäfte durch die Webelitzen mit den darin geführten Kettfäden ein Fach aufgespannt wird. Durch dieses aufgespannte Fach wird ein Schussfaden geführt, beispielsweise mittels Greifer oder auch mittels Luft. Solche Maschinen heißen dann entweder Greifer- oder auch Luftmaschinen. Nach der Einführung eines jeden Schusses wird durch das an der Webmaschine angeordnete Webblatt der Schussfaden an das Gewebe angeschlagen.

Aus der JPS 44 15 021 Y1 ist allerdings ein Gewebe bekannt, bei dem bei jedem Schusseintrag eine unterschiedliche Anzahl von Schussfäden durch die Dreher- oder Kettfäden abgebunden werden.

Eine solche bekannte Webmaschine benötigt eine erhebliche Antriebsleistung, die im Wesentlichen bedingt ist durch die Auf- und Abwärtsbewegung der Webschäfte mit den daran angeordneten Webelitzen. Teilweise sind Antriebsleistungen von 70 kW und mehr erforderlich. Nachteilig ist darüber hinaus, dass mit solchen herkömmlichen Webstühlen lediglich ein übliches Gewebe (Tuchbindung) herstellbar ist.

Aus der DE 100 03 919 A1 ist eine Webmaschine bekannt, bei der der Schussfaden im Gewebe durch eine Halbdreherbindung abgebunden wird. Hierzu weist die Webmaschine eine Vielzahl von nebeneinander angeordneten Dreherbindungsvorrichtung auf, die allerdings zentral durch einen Antrieb angetrieben werden.

Eine ähnliche Webmaschine zeigt die GB 2124664 A. Dort sind mehrere nebeneinander angeordnete, miteinander kämmende Scheiben vorgesehen, die zentral durch eine Antriebsscheibe angetrieben werden. Die Scheiben besitzen jeweils zwei diagonal einander gegenüberliegende Öffnungen für die Dreherfäden.

Die DE 100 34 355 A1 beschreibt innerhalb des Gewebes auf einer Webmaschine paarweise angeordnete Dreherkantenbildungsapparate, so dass nach Durchtrennen des Gewebes zwischen den Kantenbildungsapparaten jedes Gewebe eine Dreherkante aufweist.

Aus der EP 1052317 A1 ist eine Einrichtung gemäß dem Oberbegriff des Anspruchs 1 bekannt. Eine solche Einrichtung zeichnet sich im Einzelnen durch zwei hintereinander angeordnete Spulen aus, wobei der Faden der hinteren Spule mittels eines Armes um die vordere Spule herumgeführt und um den Faden der vorderen Spule verdreht wird, um so im Bereich der Verdrehung der beiden Fäden den Schussfaden abzubinden.

Die der Erfindung zugrunde liegende Aufgabe besteht darin eine Einrichtung zur Herstellung eines Gewebes bereitzustellen, die zum einen eine verhältnismäßig geringe Antriebsleistung aufweist, und die darüber hinaus die Möglichkeit eröffnet, ein Gewebe bereitzustellen, bei dem ein Muster eingewebt werden kann. Darüber hinaus soll die Gewebebahn über einen wesentlichen Teil ihrer Breite eine möglichst gleichmäßige Festigkeit oder Spannung aufweisen. Bei der Herstellung von Geweben auf üblichen Webmaschinen ist es so, dass die Festigkeit oder Spannung des Gewebes zum Geweberand zu abnimmt. Der Verlauf der Spannung des Gewebes über die Breite einer Gewebebahn wird auch als Spannungsbogigkeit bezeichnet, d. h. der Verlauf der Spannung fällt von einer Scheitellinie in der Mitte der Gewebebahn am Rand des Gewebes zu kontinuierlich bogenförmig ab, ohne dass die Spannung am Rand zu Null wird. Insbesondere ist bei bestimmten technischen Anwendungsfällen eine Gewebebahn mit einem stark ausgeprägten bogenförmigen Verlauf nicht verwendbar. Dies gilt z. B. für technische Gewebe aus Glasfäden, die auch als Armierungsgewebe, z. B. in Betonbauwerken, eingesetzt werden. Auch liegt ein solches Gewebe nach dem Stand der Technik im Randbereich nicht stramm auf dem Baum vom Warenabzug auf, was zur Faltenbildung im Randbereich führen kann. Faltige Gewebe lassen sich nur bedingt weiterverarbeiten.

Zur Lösung der Aufgabe wird erfindungsgemäß eine Einrichtung gemäß dem Wortlaut des Anspruchs 1 vorgeschlagen. Eine solche Einrichtung zur Herstellung eines Gewebes umfasst eine Mehrzahl von auf mindestens einem Träger nebeneinander angeordneter, selbsttätig arbeitender Vorrichtungen zur Herstellung einer Dreherbindung (Dreherbindungsvorrichtung). Jeder Dreherbindungsvorrichtung werden zwei Dreherfäden zugeführt, wobei die Einrichtung zur Herstellung des Gewebes mindestens eine Schussfadeneintragseinrichtung aufweist, wobei der Schussfaden in das von mehreren Dreherbindungsvorrichtungen aufgespannte Fach aus Dreherfäden eingeführt wird. Der Schussfaden wird über die Breite des Gewebes an mehreren Stellen hinter dem Schussfaden durch mehrere Dreherbindungsvorrichtungen mit jeweils zwei Dreherfäden abgebunden. Zur Erzielung eines vergleichsmäßigten Kettspannungsverlaufs über die Breite des Gewebes führt mindestens eine der im Randbereich des Gewebes angeordneten Dreherbindungsvorrichtungen eine höhere Anzahl von Umschlingungen als mindestens eine im Mittenbereich des Gewebes angeordnete Dreherbindungsvorrichtung. Im Folgenden werden die beiden Fäden für die Abbindung des Schussfadens als Dreherfäden bezeichnet. Oftmals werden sie auch als Dreher- und Steherfaden benannt.

Alternativ kann zur Erreichung eines vergleichsmäßigten Kettspannungsverlaufs der Fachschluss durch die Dreherbindungsvorrichtung über die Breite des Gewebes zu unterschiedlichen Zeiten vorgenommen werden. Ein vergleichsmäßigter Kettspannungsverlauf kann auch durch eine Kombination von mehreren Umschlingungen mit einem zeitlich unterschiedlichen Fachschluss erzielt werden.

In Bezug auf die Abbindung des Schussfadens, d. h. das Schließen des Fachs, zu unterschiedlichen Zeiten ist insbesondere vorgesehen, dass im Randbereich der Fachschluss durch die Dreherbindungsvorrichtung früher erfolgt als im Mittenbereich um die Bewegungsmöglichkeit des Schussfadens einzuschränken. Zur Mitte des Gewebes hin hat der Schussfaden insofern mehr Zeit nachzugeben, was somit in einem vergleichmäßigten Spannungsverlauf über die Breite des Gewebes resultiert.

Die Einrichtung zum Zuführen der Dreherfäden kann ein Kettbaum sein oder auch eine Mehrzahl an mit Fäden bestückter Spulen. Selbsttätig arbeitend bedeutet hierbei, dass jede Dreherbindungsvorrichtung über einen eigenen Antrieb verfügt. Dies im Gegensatz z. B. zu Webelitzen, die durch die Schäfte fremd angetrieben sind.

Die Antriebsleistung solcher einzelner Dreherbindungsvorrichtungen liegt bei etwa 10 Watt. Selbst bei der Anordnung von 30 oder 40 solcher Dreherbindungsvorrichtungen nebeneinander auf einem Träger wird nur ein Bruchteil der Antriebsleistung benötigt, den eine übliche Webmaschine mit gegenläufig sich auf- und abwärts bewegenden Webschäften benötigt. Der Grund hierfür liegt im Wesentlichen darin, dass die bewegte Masse der einzelnen Dreherbindungsvorrichtungen gegenüber der bewegten Masse bei einer üblichen Webmaschine mit Webschäften und den daran anhängenden Webelitzen wesentlich geringer ist. Aufgrund der geringeren bewegten Massen und der damit einhergehend der Möglichkeit der höheren Geschwindigkeiten, besteht auch die Option, derartige Dreherbindungsvorrichtungen zwischen dem Eintrag zweier Schussfäden mehrfach abbinden zu lassen. Mit solchen Drehergeweben oder auch Mehrfachdrehergeweben, d. h. Geweben, bei denen zwischen den einzelnen Schussfäden die beiden Dreherfäden mehrfach miteinander verschlungen sind, ist es möglich, eine deutlich höhere Verschiebefestigkeit und insofern auch eine deutlich offene textile Struktur zu erzeugen. Einsatzmöglichkeiten für solche offenen Gewebe ergeben sich z. B. in textilbewehrten Beton, als Putzarmierung oder z. B. als Agrartextilien. Drehergewebe werden bislang mit konventionellen Dreherlitzengeschirren hergestellt, was allerdings lediglich sehr geringe Produktionsgeschwindigkeiten von lediglich etwa 200 Schuss pro Minute erlaubt. Selbst wenn man von der geringen Produktionsgeschwindigkeit einmal absieht, so sind mit diesen konventionellen Dreherlitzengeschirren auch nur Halbdreherbindungen herstellbar. Bei einer Halbdreherbindung werden die Dreherfäden zwischen den Schussfäden einmal verdreht. Eine solche Bindung zeichnet sich zwar auch durch eine gewisse Festigkeit aus, die es auch erlaubt, sogenannte offene Gewebe herzustellen, d. h. Gewebe, die sich als poröses Flächengebilde darstellen. Allerdings ist, wie bereits erläutert, die Verschiebefestigkeit dennoch für manche Einsatzzwecke nicht ausreichend. Durch die Verwendung solcher Dreherbindungsvorrichtungen, wie zuvor beschrieben, und hier insbesondere in Form von sogenannten Propellerdrehern, können äußerst verschiebefeste, offene Gewebe hergestellt werden, die höchsten mechanischen Anforderungen gerecht werden.

Ein solcher Propellerdreher zeichnet sich durch einen Elektromotor aus, der einen Rotor aufweist, wobei der Rotor zwei einander diagonal gegenüberstehende Flügel zur Bildung eines Propellers umfasst, wobei die Flügel endseitig jeweils eine Öse zur Führung der beiden Dreherfäden aufweisen. Es hat sich herausgestellt, dass mit derartigen Dreherbindungsvorrichtungen auch insbesondere Glasgarne verarbeitet werden können, ohne dass die Gefahr des Bruches solcher Garne bei der Verarbeitung besteht. Ein weiterer Vorteil der Verwendung von den erfindungsgemäßen Dreherbindungsvorrichtungen besteht darin, dass die Festigkeit des Gewebes über die Breite der Gewebebahnen einstellbar ist. Dies insofern, als die Anzahl der Umschlingungen der Dreherfäden nach jedem Schussfadenertrag in gewissem Umfang frei wählbar ist, und damit einhergehend auch die Festigkeit des Gewebes einstellbar ist. Es wurde in Bezug auf den Stand der Technik dargelegt, dass die Spannungs- und Festigkeitswerte eines konventionellen Gewebes von der Mitte zum Rand hin kontinuierlich abnehmen. Der Verlauf der Spannungs- und Festigkeitswerte über die Breite ist demzufolge, wie bereits ausgeführt, bogenförmig. Durch den Einsatz der erfindungsgemäßen Dreherbindungsvorrichtungen kann der Spannungsverlauf konstant gestaltet werden; d. h., die Gewebebahn weist über eine größere Breite eine gleiche Festigkeit und Spannung auf. Hieraus folgt, dass eine höhere Festigkeit im Randbereich z. B. entweder dadurch erzielt werden kann, dass die Zahl der Umschlingungen der Dreherfäden zum Rand hin erhöht wird, oder aber in der Mitte des Gewebes wird die Zahl der Umschlingungen der Dreherfäden vermindert, um so das Festigkeits- und Spannungsniveau zwar zu vermindern, aber über eine größere Breite nahezu gleiche Werte zu erreichen. Alternativ oder ergänzend kann auch die Abbindung über die Breite des Gewebes durch einzelne Dreherbindungsvorrichtungen zu unterschiedlichen Zeiten vorgenommen werden, wie dies bereits beschrieben wurde.

Eine besonders vorteilhafte Ausführungsform der erfindungsgemäßen Einrichtung zur Herstellung eines Gewebes zeichnet sich dadurch aus, dass die Vorrichtung parallel verlaufend zu dem ersten Träger einen zweiten Träger aufweist, wobei die beiden Träger in etwa in einer horizontalen Ebene zueinanderstehen, wobei auf dem ersten vorderen Träger mehrere der Dreherbindungsvorrichtungen auf Lücke angeordnet sind, wobei der zweite Träger ebenfalls eine Mehrzahl von Dreherbindungsvorrichtungen nebeneinander angeordnet aufweist, wobei die Dreherbindungsvorrichtungen auf dem zweiten Träger in den Lücken zwischen den Dreherbindungsvorrichtungen auf dem ersten Träger angeordnet sind. Die Dreherbindungsvorrichtungen besitzen einen bestimmten Durchmesser. Der Durchmesser ist im Wesentlichen bestimmt durch die Größe des Motors, und insbesondere auch durch die radiale Erstreckung des Propellers.

Dadurch, dass die einzelnen Dreherbindungsvorrichtungen auf Lücke nebeneinander auf dem Träger angeordnet sind, besteht die Möglichkeit, dahinter einen zweiten Träger in der horizontalen Ebene des ersten Trägers anzuordnen, um auf diesem Träger genau in der Lücke zwischen den Dreherbindungsvorrichtungen des ersten Trägers die Dreherbindungsvorrichtungen auf dem zweiten Träger anzuordnen. Das heißt, dass hiermit der Abstand der Bindungsreihen untereinander vermindert werden kann, mit der Folge, dass die Porosität des Gewebes sehr umfänglich einstellbar ist.

Es wurde bereits darauf hingewiesen, dass die Dreherbindungsvorrichtung eine Einrichtung zur verdrehbaren Aufnahme von Dreherfäden aufweist. Nach einem besonders vorteilhaften Merkmal ist vorgesehen, dass die Einrichtungen zur Aufnahme der Dreherfäden bei den Dreherbindungsvorrichtungen auf dem zweiten Träger der Gestalt ausgebildet sind, dass das durch sie aufgespannte Fach größer ist als das Fach der Dreherbindungsvorrichtungen auf dem ersten Träger. Bezogen auf einen Propellerdreher bedeutet dies, dass der Propeller größer ist. Dies vor folgendem Hintergrund:
Die Dreherbindungsvorrichtungen auf dem zweiten Träger befinden sich nach hinten beabstandet zu den Dreherbindungsvorrichtungen auf dem ersten Träger. Dies hat zur Folge, dass das durch die Dreherbindungsvorrichtungen auf dem zweiten Träger ausgespannte Fach in unmittelbarer Nähe zur Gewerbekante eine geringere Höhe aufweist als das Fach, das von den Dreherbindungsvorrichtungen auf dem ersten Träger gebildet wird. Ist nun vorgesehen, dass das durch die Dreherbindungsvorrichtungen auf dem zweiten Träger gebildete Fach größer ist als das von den Dreherbindungsvorrichtungen auf dem ersten Träger aufgespannte Fach, dann kann hierdurch die unterschiedliche Fachgröße aufgrund der hintereinander versetzt angeordneten Reihen von Dreherbindungsvorrichtungen kompensiert werden. In diesem Zusammenhang wird noch einmal darauf hingewiesen, dass insbesondere Propellerdreher zum Einsatz gelangen sollen, wobei vorteilhaft ist, dass bei einem solchen Propellerdreher lediglich der Propeller vergrößert werden muss, um ein großes Fach bereitstellen zu können.

Nach einem weiteren Merkmal der Erfindung umfasst die Vorrichtung zur Herstellung eines Gewebes ein Webblatt, das dazu dient, den Schussfaden an das Gewebe anzuschlagen.

Ein Gewebe, dass mit der erfindungsgemäßen Einrichtung herstellbar ist, zeichnet sich dadurch aus, dass ein Schussfaden über die Breite des Gewebes an mehreren Stellen hinter dem Schussfaden also vor dem Webblatt durch mehrere Dreherbindungsvorrichtungen mit jeweils zwei Dreherfäden abgebunden wird, wobei durch die Dreherbindungsvorrichtung die jeweils durch eine Dreherbindungsvorrichtung aufgenommenen beiden Dreherfäden durch eine unterschiedliche Anzahl von Umschlingungen miteinander verbunden sind. Dies hat zur Folge, dass über die Breite des Gewebes jede Dreherbindungsvorrichtung, die ein Dreherfadenpaar aufnimmt, den Schussfaden mit einer unterschiedlichen Anzahl von Umschlingungen abbinden kann. So kann z. B. vorgesehen sein, wie dies auch bereits an anderer Stelle erläutert ist, zum Randbereich hin die Anzahl der Umschlingungen zu erhöhen, um einen konstanten Spannungsverlauf über die Breite des Gewebes zu erzielen. Das heißt, es findet hierbei eine Vergleichmäßigung des bogenförmig abfallenden Spannungsverlaufes zu den Seiten eines Gewebes statt. Dies geschieht dadurch, dass im Randbereich durch eine erhöhte Anzahl von Umschlingungen der Dreherfäden miteinander gegenüber dem Mittenbereich eines Gewebes eine im Wesentlichen über die Breite konstanter Spannungsverlauf erzielbar ist. Die Anzahl der Umschlingungen kann hierbei frei zwischen einer halben Umschlingung, d. h. einer Umschlingung der beiden Dreherfäden um 180° mit Umschlingungen kombiniert werden, die auch ein Mehrfaches von 360° betragen.

Zur Vergleichsmäßigung des bogenförmigen Spannungsverlaufs kann auch vorgesehen sein, die Abbindung des Schussfadens über die Breite des Gewebes zu unterschiedlichen Zeiten vorzunehmen. Insbesondere kann die Abbindung des Schussfadens, mithin der Fachschluss im Randbereich früher erfolgen, als im Mittenbereich des Gewebes. Der Randbereich des Gewebes umfasst etwa 20% - 30% der Gewebebreite.

Anhand der Zeichnungen wird die Erfindung nachstehend beispielhaft näher erläutert.
- Fig. 1: zeigt die Vorrichtung zum Herstellen eines Gewebes in einer schematischen Darstellung;
- Fig. 2: zeigt eine Anzahl von Dreherbindungsvorrichtungen aus Fig. 1 in vergrößerter Darstellung;
- Fig. 3: zeigt den bogenförmigen Spannungs- und Festigkeitsverlauf über die Breite des Gewebes;
- Fig. 4: zeigt beispielhaft ein Gewebe, bei dem die Dreherfadenpaare mehrere nebeneinander angeordneter Dreherbindungsvorrichtungen eine unterschiedliche Anzahl von Umschlingungen aufweisen.

Auf dem Kettbaum 1 befinden sich die beiden Dreherfäden 2 und 3. Denkbar ist allerdings auch, Spulen für die Aufnahme der Dreherfäden vorzusehen. Die Dreherfäden 2 und 3 werden den mit 10 bezeichneten Dreherbindungsvorrichtungen zugeführt. Über die Breite des Gewebes befinden sich eine Vielzahl derartiger Dreherbindungsvorrichtungen 10 nebeneinander angeordnet auf einem Träger 12. Parallel zu diesem Träger 12 befindet sich in gleicher Höhe ein zweiter Träger 15 mit ebenfalls darauf angeordneten Dreherbindungsvorrichtungen 10. Die Dreherbindungsvorrichtungen 10 auf den beiden Trägern sind prinzipiell gleich ausgebildet. Zwischen den auf dem Träger 12 angeordneten Dreherbindungsvorrichtungen 10 besteht ein Abstand, wobei der Abstand derart ist, dass die auf dem Träger 15 angeordneten Dreherbindungsvorrichtungen 10 in der Lücke zwischen jeweils zwei Dreherbindungsvorrichtungen 10 auf dem Träger 12 ebenfalls noch ein Fach bilden können. Das heißt, es muss Raum auch für die Rotation des Propellers bleiben. Es wurde bereits darauf hingewiesen, dass die auf dem Träger 15 angeordneten Dreherbindungsvorrichtungen einen Propeller aufweisen können, der eine größere radiale Erstreckung hat als der Propeller der Dreherbindungsvorrichtungen 10 auf dem Träger 12. Dies vor dem Hintergrund, dass der Träger 15 zur Gewebekante, die durch den Pfeil 20 gekennzeichnet ist, einen größeren Abstand aufweist. Das heißt, das Fach wäre unmittelbar am Geweberand entsprechend kleiner als das Fach, das durch die Dreherbindungsvorrichtungen 10 auf dem Träger 12 aufgespannt wird. Durch einen größeren Propeller kann dies kompensiert werden. Darüber hinaus weist die Vorrichtung ein Webblatt 30 auf, das bekanntermaßen dazu dient, den in das Fach eingeschossenen Schussfaden 40 an das Gewebe zu schlagen. Das fertige Gewebe wird von dem Warenabzugsbaum 60 aufgenommen.

Aus Fig. 2 ergibt sich im Einzelnen die Ausbildung der Dreherbindungsvorrichtung 10 als Propellerdreher. Ein Propellerdreher umfasst den Elektromotor 11 mit dem am Rotor des Motors angeordneten Propeller 14. Der Propeller 14 stellt sich als Arm dar, der endseitig zwei diagonal einander gegenüberliegende Ösen 13 zeigt, durch die die Dreherfäden 2, 3 geführt sind. Darüber hinaus weist der Propellerdreher im vorderen Bereich eine Führung 19 auf, die aus zwei parallel zueinander verlaufenden Führungsstangen 19a und 19b besteht, zwischen denen die Dreherfäden geführt sind, wie sich dies unmittelbar in Anschauung von Fig. 2 ergibt. Der Propeller dreht zur Herstellung der Abbindung des Schussfadens u. a. mehrfach in eine Richtung. Hierbei verdrillen sich die Dreherfäden auf der Zuführseite der Fäden zu dem Propellerdreher, also quasi auf der Rückseite des Propellerdrehers. Nach Einschießen des nächsten Schussfadens erfolgt die Drehung des Propellers in die entgegengesetzte Richtung, d. h., die Verdrillung auf der Rückseite des Propellerdrehers wird aufgehoben.

Fig. 3 zeigt ein Diagramm, bei dem die Kettspannung über die Breite des Gewebes aufgetragen ist. Erkennbar ist hierbei der bogenförmige Spannungsverlauf über die Breite eines Gewebes nach dem Stand der Technik. Eingezeichnet ist ebenfalls ein Verlauf der Kettspannung über die Breite des Gewebes, bei dem die Spannung konstant oder doch wesentlich konstanter über die Breite des Gewebes ist.

Fig. 4 zeigt schematisch die unterschiedliche Bindungsart eines Schussfadens über die Breite des Gewebes. Hierbei ist mit dem Pfeil 100 eine Halbdreherbindung bezeichnet, mit dem Pfeil 200 eine Volldreherbindung. Diese zuvor genannten Bindungsarten sind beliebig miteinander kombinierbar über die Breite des Gewebes, d. h. es können an verschiedenen Stellen beispielsweise Halbdreherbindungen und an anderen Stellen Volldreherbindungen vorgesehen sein. Denkbar ist ebenfalls, Mehrfachbindungen von Volldreherbindungen vorzusehen, d. h. Bindungen mit einem ganzzahligen Vielfachen von 360°.

### Bezugszeichenliste:

- 1: Kettbaum
- 2, 3: Dreherfäden
- 10: Dreherbindungsvorrichtungen
- 11: Motor
- 12: erster Träger
- 13: Ösen des Propellers
- 14: Propeller
- 15: zweiter Träger
- 19: Führung
- 19a, 19b: Führungsstangen der Führung 19
- 20: Gewebekante
- 30: Webblatt
- 40: Schussfaden
- 60: Warenabzugsbaum
- 100: Pfeil für Halbdreherbindung
- 200: Pfeil für Volldreherbindung

## Patentansprüche

1. Einrichtung zur Herstellung eines Gewebes umfassend eine Mehrzahl von auf mindestens einem Träger nebeneinander angeordneter, selbsttätig arbeitender Dreherbindungsvorrichtungen zur Herstellung einer Dreherbindung (10), wobei jeder Dreherbindungsvorrichtung (10) zwei Dreherfäden (2, 3) zugeführt werden, wobei die Einrichtung zur Herstellung des Gewebes mindestens eine Schussfadeneintragseinrichtung aufweist, wobei der Schussfaden (40) in das von mehreren Dreherbindungsvorrichtungen (10) aufgespannte Fach aus Dreherfäden (2, 3) eingeführt wird, wobei der Schussfaden (40) über die Breite des Gewebes an mehreren Stellen hinter dem Schussfaden (40) durch mehrere Dreherbindungsvorrichtungen (10) mit jeweils zwei Dreherfäden (2, 3) abgebunden wird,
**dadurch gekennzeichnet,**
**dass** zur Erzielung eines vergleichmäßigten Kettspannungsverlaufs über die Breite des Gewebes, mindestens eine der im Randbereich des Gewebes angeordneten Dreherbindungsvorrichtungen (10) eine höhere Anzahl von Umschlingungen ausführt als mindestens eine im Mittenbereich des Gewebes angeordnete Dreherbindungsvorrichtung (10) und/oder zur Erzielung eines vergleichmäßigten Kettspannungsverlaufs über die Breite des Gewebes der Fachschluss durch die Dreherbindungsvorrichtungen (10) zu unterschiedlichen Zeiten vorgenommen wird.

2. Einrichtung zur Herstellung eines Gewebes nach Anspruch 1,
**dadurch gekennzeichnet,**
**dass** die Dreherbindungsvorrichtung (10) eine Einrichtung zur verdrehbaren Aufnahme der beiden Dreherfäden (2, 3) aufweist.

3. Einrichtung zur Herstellung eines Gewebes nach Anspruch 2,
**dadurch gekennzeichnet,**
**dass** die Einrichtung zur verdrehbaren Aufnahme der beiden Dreherfäden (10) einen zweiflügeligen Propeller (14) mit endseitigen Ösen (13) zur Führung der beiden Dreherfäden (2, 3) umfasst.

4. Einrichtung zur Herstellung eines Gewebes nach einem der voranstehenden Ansprüche,
**dadurch gekennzeichnet,**
**dass** die Dreherbindungsvorrichtungen (10) einzeln ansteuerbar sind.

5. Einrichtung zur Herstellung eines Gewebes nach einem der voranstehenden Ansprüche,
**dadurch gekennzeichnet,**
**dass** die Einrichtung parallel verlaufend zu dem ersten Träger (12) einen zweiten Träger (15) aufweist, wobei die beiden Träger (12, 15) in etwa in einer horizontalen Ebene zueinanderstehen, wobei auf dem ersten vorderen Träger (12) mehrere Dreherbindungsvorrichtungen (10) auf Lücke angeordnet sind, wobei der zweite Träger (15) ebenfalls eine Mehrzahl von Dreherbindungsvorrichtungen (10) nebeneinander angeordnet aufweist, wobei die Dreherbindungsvorrichtungen (10) auf dem zweiten Träger (15) in den Lücken zwischen den Dreherbindungsvorrichtungen (10) auf dem ersten Träger (12) angeordnet sind.

6. Einrichtung zur Herstellung eines Gewebes nach Anspruch 5,
**dadurch gekennzeichnet,**
**dass** die Einrichtungen zur Aufnahme der Dreherfäden der Dreherbindungsvorrichtungen auf dem zweiten Träger (15) der Gestalt ausgebildet sind, dass das durch sie aufgespannte Fach größer ist als das Fach der jeweiligen Einrichtungen zur Aufnahme der Dreherfäden der Dreherbindungsvorrichtungen auf dem ersten Träger (12).

7. Einrichtung zur Herstellung eines Gewebes nach einem der voranstehenden Ansprüche,
**dadurch gekennzeichnet,**
**dass** die Einrichtung zur Herstellung eines Gewebes ein Webblatt (30) aufweist.

8. Einrichtung zur Herstellung eines Gewebes nach Anspruch 4,
**dadurch gekennzeichnet,**
**dass** durch die Dreherbindungsvorrichtungen (10) im Randbereich des Gewebes der Schussfaden früher abgebunden wird als im Mittenbereich des Gewebes.

## Claims

1. An apparatus for manufacturing a fabric comprising a plurality of automated leno devices disposed next to each other on at least one support for manufacturing a leno weave (10), wherein two leno threads (2, 3) are supplied to each leno device (10), wherein the apparatus for manufacturing the fabric has at least one apparatus for introducing weft threads, wherein the weft thread (40) is introduced into the shed of leno threads (2, 3) opened by several leno devices (10), wherein the weft thread (40) is knotted in several places along the width of the fabric behind the weft thread (40) to respectively two leno threads (2, 3) by several leno devices (10),
**characterized in that**
in order to achieve a homogenized warp tension curve along the width of the fabric, at least one of the leno devices (10) disposed in the edge region of the fabric carries out a greater number of enlacements than at least one leno device (10) disposed the central region of the fabric and/or in order to achieve a homogenized warp tension curve along the width of the fabric, the closing of the shed by the leno devices (10) is carried out at different points in time.

2. The apparatus for manufacturing a fabric according to claim 1,
**characterized in that**
the leno device (10) has an apparatus for twistable accommodation of the two leno threads (2, 3).

3. The apparatus for manufacturing a fabric according to claim 2,
**characterized in that**
the apparatus for twistable accommodation of the two leno threads (10) comprises a two-bladed propeller (14) with eyelets (13) at their ends for guiding the two leno threads (2, 3).

4. The apparatus for manufacturing a fabric according to one of the afore-mentioned claims,
**characterized in that**
the leno devices (10) are individually actuatable.

5. The apparatus for manufacturing a fabric according to one of the afore-mentioned claims,
**characterized in that**
the apparatus has a second support (15) running parallel to the first support (12), wherein the two supports (12, 15) are approximately located in one horizontal plane relative to each other, wherein several leno devices (10) are disposed in a staggered manner on the first front support (12), wherein the second support (15) also has a plurality of leno devices (10) disposed next to each other, wherein the leno devices (10) are disposed on the second support (15) in the gaps between the leno devices (10) on the first support (12).

6. The apparatus for manufacturing a fabric according to claim 5,
**characterized in that**
the apparatuses for accommodating the leno threads of the leno devices on the second support (15) are configured in such a manner that the shed opened by them is greater than the shed of the respective apparatuses for accommodating the leno threads of the leno devices on the first support (12).

7. The apparatus for manufacturing a fabric according to one of the afore-mentioned claims,
**characterized in that**
the apparatus for manufacturing a fabric has a reed (30).

8. The apparatus for manufacturing a fabric according to claim 4,
**characterized in that**
in the edge region of the fabric, the weft thread is knotted sooner by the leno devices (10) than in the central region of the fabric.

## Revendications

1. Installation pour la fabrication d'un tissu comportant une pluralité de dispositifs de liaison de fils de tour (10) montés côte à côte sur au moins un support et travaillant de manière indépendante, pour la fabrication d'une liaison de fils de tour (10), dans laquelle, chaque dispositif de liaison de fils de tour (10) est approvisionné avec deux fils de tours (2, 3), dans lequel l'installation pour la fabrication du tissu comporte au moins
une installation d'insertion d'un fil de trame, le fil de trame (40) étant introduit selon une direction transversale dans le plateau chargé de fils de tours (2, 3) de plusieurs dispositifs de liaison de fils de tour (10), le fil de trame (40) étant lié respectivement par deux fils de tours (2, 3), derrière le fil de trame (40), en divers endroits sur la largeur du tissu, par plusieurs dispositifs de liaison de fils de tour (10),
**caractérisée en que,**
pour une réalisation régulière de la mise en place du fil de chaîne sur toute la largeur du tissu, au moins un dispositif de liaison de fils de tour (10) situé dans la zone périphérique du tissu, développe un plus grand nombre d'enroulements qu'au moins un dispositif de liaison de fils de tour (10) situé dans la zone centrale du tissu, et /ou pour une réalisation régulière de la mise en place du fil de chaîne sur toute la largeur du tissu, le peigne est avancé à différents moments par les dispositifs de liaison de fils de tour (10).

2. Installation pour la fabrication d'un tissu, selon la revendication 1,
**caractérisée en que,**
les dispositifs de liaison de fils de tour (10) comportent une installation pour réceptionner en rotation les deux fils de tours (2, 3).

3. Installation pour la fabrication d'un tissu, selon la revendication 2,
**caractérisée en que,**
l'installation pour réceptionner en rotation les deux fils de tours (2, 3) comporte une hélice à deux pales (14) comprenant au moins des oeillets d'extrémité (13) pour engager les deux fils de tour (2, 3).

4. Installation pour la fabrication d'un tissu, selon l'une des revendications précédentes,
**caractérisée en que,**
les dispositifs de liaison de fils de tour (10) peuvent être commandés individuellement.

5. Installation pour la fabrication d'un tissu, selon l'une des revendications précédentes,
**caractérisée en que,**
l'installation comporte parallèlement audit premier support (12), un second support (15), les deux supports (12, 15) étant disposés selon une surface sensiblement horizontale, dans laquelle sur ledit premier support (12) sont montés plusieurs dispositifs de liaison de fils de tour (10) espacés, dans laquelle le second support (15) comporte également une majorité de dispositifs de liaison de fils de tour (10) positionnés côte à côte, dans laquelle les dispositifs de liaison de fils de tour (10) du second support (15) sont positionnés dans les espacements ménagés entre les dispositifs de liaison de fils de tour (10) montés sur le premier support (12).

6. Installation pour la fabrication d'un tissu, selon la revendication 5,
**caractérisée en que,**
l'installation pour réceptionner les fils de tour des dispositifs de liaison de fils de tour sont formés sur le second support (15) de la structure, de sorte que le plateau fixé est plus grand que le plateau des installations respectives pour réceptionner les fils de tour des dispositifs de liaison de fils de tour sur le premier support (12).

7. Installation pour la fabrication d'un tissu, selon l'une des revendications précédentes,
**caractérisée en que,**
l'installation pour la fabrication d'un tissu comporte un peigne (30).

8. Installation pour la fabrication d'un tissu, selon la revendication 4,
**caractérisée en que,**
au moyen de l'installation des dispositifs de liaison de fils de tour (10) dans la zone périphérique du tissage des fils de trame, le déliage s'effectue antérieurement par rapport à la zone centrale.
